# EUROPÄISCHE PATENTSCHRIFT

(11) **EP 0 862 042 B1**
(45) Veröffentlichungstag und Bekanntmachung des Hinweises auf die Patenterteilung: **29.08.2001**
(21) Anmeldenummer: 97122621.2
(22) Anmeldetag: 22.12.1997
(51) Int. Cl.: F41G 3/26

(54) **Verfahren zur Ausbildung von Geschützbedienungsmannschaften, Anlage zur Durchführung des Verfahrens und Verwendung der Anlage**
Method for gun crew training, installation for carrying out the method and use of this installation
Procédé pour la formation d'équipes d'artilleurs, installation pour la mise en oeuvre du procédé et utilisation de cette installation

(30) Priorität: 28.02.1997 CH 48697
(43) Veröffentlichungstag der Anmeldung: 02.09.1998
(73) Patentinhaber: OERLIKON CONTRAVES AG, 8050 Zürich (CH)
(72) Erfinder: Vuichard, Albin, 8753 Mollis (CH); Weber, Herbert, 8053 Zürich (CH); Emmenegger, Bruno, 8600 Dübendorf (CH)
(74) Vertreter: Hotz, Klaus, Dipl.-El.-Ing./ETH

(56) Entgegenhaltungen:
- EP-A- 0 018 673
- EP-A- 0 529 489
- FR-A- 2 195 336

## Beschreibung

Die Erfindung betrifft ein Verfahren zur Ausbildung von Geschützbedienungsmannschaften, eine Anlage zur Durchführung des Verfahrens und eine Verwendung der Anlage, jeweils nach den Oberbegriffen der unabhängigen Patentansprüche 1, 5 und 13.

Die Ausbildung von Geschützbedienungsmannschaften, wozu im Rahmen der vorliegenden Erfindung auch die Bedienungsmannschaften von Feuerleitgeräten gezählt werden, erfolgte während langer Zeit ausschliesslich durch Übungsschiessen unter Verwendung üblicher Geschütze und durch Verschiessen von Übungsmunition oder ggfs scharfer Munition.

Den Vorteilen dieses herkömmlichen Ausbildungsverfahrens, bei welchem das Schiessen unter möglichst realistischen Bedingungen erlernt und geübt wird, stehen verschiedene Nachteile gegenüber. Zum einen wächst aus ökologischen Gründen der Widerstand gegen die durch die Schiessübungen entstehenden Lärmimmissionen und zum anderen wird aus ökonomischen Gründen versucht, zwecks Einsparung von Munition und Schulungszeit ein neues Konzept für die Ausbildung der Geschützbedienungsmannschaften zu finden. Ein Teil der Schiessübungen kann durch Frontaluntericht und durch Übungen an Schiessimulatoren ersetzt werden. Um aber die Geschützbedienungsmannschaften für den Ernstfall zu schulen, ist es unumgänglich, dass ein Minimum an realistischen Schiessübungen mit echten Geschützen durchgeführt wird. Dabei wird auf verschiedene Weise versucht, bei diesen Schiessübungen einen möglichst hohen Lerneffekt herbeizuführen, wodurch es wiedrum möglich wird, die Anzahl der Schiessübungen so klein wie möglich zu halten.

Um die begrenzte Zahl der Schiessübungen möglichst gut zu nutzen, ist es notwendig, den beübten Geschützbedienungsmannschaften Gelegenheit zu geben, Schiessfehler und in der Folge davon auftretende Schussfehler qualitativ und quantitativ möglichst genau zu erkennen und zu analysieren. Unter dem Begriff 'Schiessfehler' wird die Gesamtheit der Fehler verstanden, welche der Geschützbedienungsmannschaft unterlaufen, unter anderem Fehler des Richtens und Fehler in der Wahl des Zeitpunkts der Schussabgabe, während unter dem Begriff 'Schussfehler' die Ablage bzw. der minimale Abstand eines Projektils vom Ziel verstanden wird. Am besten ist es, wenn der Geschützbedienungsmannschaft die Schussfehler unmittelbar anschliessend an die Auslösung eines Schusses bekanntgegeben werden, da ihnen dann die Umstände des Richtens und der Schussabgabe noch in genauer Erinnerung sind.

Aus der ***EP-0 529 489 A1*** sind bespielsweise ein Verfahren und eine Vorrichtung zur Schussfehlervermessung bekannt, welche zur Ausbildung von Geschützbedienungsmannschaften verwendet werden können. Hierbei werden zwei Geschütze eingesetzt, welche auf ein Ziel gerichtet werden. Anschliessend wird bei jedem der Geschütze eine Schussauslösevorrichtung betätigt und die Schussfehler wird ermittelt.

Die oben erwähnten Probleme im Zusammenhang mit der Ausbildung von Geschützmannschaften treten zwar auch bei schweren Minenwerfern und bei Artilleriegeschützen wie Haubitzen und Kanonen auf. Sie sind aber besonders gravierend bei der Ausbildung an Luftabwehrgeschützen, da ein beträchtlicher Teil des Aufwandes für Schiessübungen der Luftabwehrtruppen darin liegt, dass ein Flugziel vorhanden sein muss, welches in jedem Fall das Vorhandensein eines Flugkörpers wie einer Drohne oder eines Flugzeuges voraussetzt, denn entweder wird im Direktzielverfahren auf eine Drohne oder einen vom Flugzeug gezogenen Schleppsack geschossen oder es wird im Versetztzielverfahren bzw. Spiegelschiessverfahren auf das Spiegelbild des Flugzeuges geschossen.

Um die Anzahl der Flugpassagen so klein wie möglich zu halten, wäre es an und für sich günstig, im Laufe jeder Flugpassage möglichst viele Geschütze auf das Flugziel feuern zu lassen. Dies steht aber im Widerspruch zu der Anforderung, ermittelte Schussfehler einer bestimmten Geschützmannschaft zuzuschreiben und so das Lernverhalten und das Können der einzelnen Geschützbedienungsmannschaften festzustellen.

Weil die Probleme beim Erlernen der Beschiessung von Flugzielen offensichtlich darin liegen, die Geschütze innerhalb nützlicher Zeit zu laden, auf das Ziel zu richten und dieses zu verfolgen, während die eigentliche Schussauslösung keine Schwierigkeiten bildet, wird auch versucht, anstelle der lauten und teuren Schiessübungen teilweise nur Lade- und Richtübungen durchzuführen. Dies bringt aber verschiedene Nachteile mit sich; unter anderem werden die Geschützbedienungsmannschaften nicht unter kriegsnahen Bedingungen beübt, da insbesondere der Lärm und die Erschütterungen der echten Schussabgabe fehlen. Ausserdem werden vermutlich viele Geschützmannschaften ihre Bemühungen um ein korrektes Richten einschränken, wenn von vorneherein klar ist, dass keine Schussabgabe erfolgen wird und dass demzufolge auch kein Nachweis fehlerhaften Richtens möglich sein wird.

Blosse Lade- und Richtübungen können erfolgen, indem ein Geschütz inaktiviert bzw. die Schussabgabe verhindert wird. Ein Verfahren und eine Vorrichtung zur Inaktivierung eines Geschützes wird durch die ***FR-2 195 336 A*** beschrieben. Die Inaktivierung dient zur Vermeidung von sogenanntem ,friendly fire'. Sie wird vom Kommandanten des Geschützes geschütz-intern vorgenommen, wenn das Ziel auf ein vom Geschütz emittiertes Fragesignal mit einem Antwortsignal reagiert. Allerdings ist hierbei die Geschützmannschaft darüber informiert, dass keine Schussabgabe erfolgen wird.

Insgesamt muss festgestellt werden, dass es nicht gelungen ist, die Schiessausbildung in einer Art abzuwickeln, welche die oben dargelegten, zum Teil gegensätzlichen Anforderungen erfüllt.

Die Aufgaben der Erfindung werden somit darin gesehen, ein Verfahren zur Ausbildung von Geschützbedienungsmannschaften und eine Anlage zur Durchführung dieses Verfahrens vorzuschlagen, welche es erlauben, Übungsschiessen in umweltfreundlicher Weise bei sparsamem Munitionsverbrauch und in einem möglichst realistischen Umfeld durchzuführen. Eine weitere Aufgabe der Erfindung besteht darin, eine vorteilhafte Verwendung der erfindungsgemässen Anlage in Vorschlag zu bringen.

Diese Aufgaben werden durch die Merkmale der Kennzeichen der unabhängigen Patentansprüche **1** bzw. **5** bzw. **13** gelöst. Vorteilhafte Weiterbildungen der Erfindung sind durch die jeweiligen abhängigen Patentansprüche definiert.

Die Beübung der Geschützbedienungsmannschaften erfolgt demzufolge gleichzeitig an mehreren echten Geschützen, welche im allgemeinen auf dasselbe Ziel zu richten und abzufeuern sind. Erfindungsgemäss können einzelne Geschütze geschütz-extern inaktiviert werden, wobei weder der Richtvorgang noch die Auslösung des Schusses in irgendeiner Weise dadurch einer Veränderung unterliegen. Die Inaktivierung eines Geschützes wird von der Geschützbedienungsmannschaft nicht bemerkt. Dies hat zur Folge, dass jede Geschützbedienungsmannschaft das Bestreben haben wird, ihre Richtaufgaben optimal zu erfüllen, da ihnen im Moment des Richtens und des Auslösens des Schusses noch nicht bekannt ist, ob ihr Geschütz inaktiviert ist oder aktiv bleibt. Durch die Inaktivierung eines Teils der Geschütze verhindert man, dass diese Geschütze in Reaktion auf die Schussauslösung ihre Projektile tatsächlich abfeuern, was die folgenden Vorteile zeitigt: erstens wird der entstehende Lärm etwas reduziert; zweitens sinkt der Munitionsverbrauch, drittens wird die Zuordnung der Schussfehler zu den einzelnen Geschützen erleichtert und viertens wird unter mindestens annähernd wirklichkeitsnahen Verhältnissen geschossen. In Bezug auf die Lärmreduktion, die Munitionsersparnis und die Zuordnung der Schussfehler ist es am günstigsten, wenn mit Ausnahme eines aktiv bleibenden Geschützes alle anderen Geschütze inaktiviert werden, doch beeinträchtigt man auf diese Weise die Schaffung eines kriegsnahen Szenarios.

Die Erfindung zeitigt besondere Vorteile bei der Ausbildung von Geschützmannschaften an Luftabwehrgeschützen und lässt sich in günstiger Weise in Zusammenwirkung mit einer Anlage gemäss der CH-Patentanmeldung Nr. 1997 0485/97 realisieren. Dort wird beschrieben, wie die zeitlichen räumlichen Flugbahnen einerseits der Flugziele und anderseits der Projektile, worunter ballistische und andere Geschosse verstanden werden sollen, ermittelt und zur Bestimmung der Schussfehler miteinander verglichen werden, und wie diese Schussfehler den jeweiligen Geschützbedienungsmannschaften angezeigt bzw. zurückgemeldet werden. Nach der Erfindung wird nun für jedes inaktivierte Geschütz die fiktive zeitliche Flugbahn des Geschosses, das ohne Inaktivierung des Geschützes abgeschossen worden wäre, in Funktion des Ergebnisses des Richtvorganges bestimmt und mit der echten zeitlichen Flugbahn des Flugzieles verglichen, um daraus den Schussfehler des inaktiven Geschützes zu bestimmen. Diese Art des fiktiven bzw. simulierten Schiessens mit echten Geschützen auf herkömmliche Flugziele wird gelegentlich auch als 'kaltes Schiessen' bezeichnet.

Im Zusammenhang mit der weiter oben erwähnten Anlage ist auch ein vollständig kaltes Schiessen, bei dem alle Geschütze inaktiviert sind, möglich, da es einen fiktiven Schiessbetrieb, ohne Munitionsverbrauch jedoch wirklichkeitsnah im Gelände und unter Verwendung echter Geschütze erlaubt, wobei im Gegensatz zu blossen Richtübungen eine Darstellung von Schussfehlern erfolgt; anders als bei Übungsschiessen mit einem Schiessimulator ist allerdings das Vorhandensein eines echten Flugzieles unabdingbar.

Gemäss der weiter oben erwähnten CH-Patentanmeldung werden den Geschützbedienungsmannschaften Schussfehler direkt nach der Schussabgabe und beim Geschütz angezeigt, dies ist vorzugsweise auch beim erfindungsgemässen Verfahren der Fall, obwohl die Ermittlung der Schussfehler auch zur Verbesserung der Ausbildung beitragen kann, wenn sie nur vom Lehrpersonal als Massstab für die erzielten Fortschritte benutzt wird.

Den besten Lerneffekt erzielt man, wenn die Ermittlung des Schussfehlers und dessen Anzeige so rasch wie möglich nach der Abgabe der Schüsse stattfinden; es ist deshalb von Vorteil, die Bestimmung der Schussfehler in Echtzeit oder mindestens in Quasi-Echtzeit und ihre Rückmeldung an die Geschützbedienungsmannschaften mindestens in Quasi-Echtzeit, also innerhalb weniger als einer Minute, vorzugsweise vor der nächsten Schussabgabe oder Flugpassage, durchzuführen.

Die erfindungsgemässe Anlage weist eine Inaktivierungseinrichtung auf, welche durch eine Kommandostelle gesteuert wird, um jeweils einen Teil der Geschütze zu inaktivieren, derart, dass bei Betätigung der Schussauslösevorrichtung nach dem Richten kein Schuss abgegeben wird.

Im allgemeinen ist die Anlage so ausgebildet, dass sie Einrichtungen zur Ermittlung der räumlichen zeitlichen Flugbahn des Flugzieles und der zeitlichen räumlichen Flugbahnen der Projektile sowie zum Vergleichen dieser Flugbahnen zwecks Ermittlung der Schussfehler der nicht inaktivierten Geschütze besitzt, wie dies bei der Anlage der weiter oben mehrfach erwähnten CH-Patentanmeldung der Fall ist. Zusätzlich kann die Anlage nach der Erfindung Einrichtungen aufweisen, mittels welchen für jedes inaktivierte Geschütz eine fiktive zeitliche räumliche Flugbahn eines nichtverschossenen, also gewissermassen fiktiven Projektils berechnet wird, und zwar aufgrund des Ergebnisses des Richtvorganges. Auch diese fiktive Flugbahn wird mit der echten Flugbahn des Flugzieles verglichen, um den Schussfehler festzustellen, der idealerweise eingetreten wäre, wenn das inaktivierte Geschütz geschossen hätte; dabei werden allerdings gewisse Einflüsse nicht berücksichtigt, beispielsweise die Abweichungen tatsächlicher meteorologischer Werte von den eingegebenen Werten, insbesondere mit Bezug auf böigen Wind und Luftdruck, ferner die Abweichungen tatsächlicher munitionsbedingter Werte von den eingegebenen Werten, insbesondere Pulvertemperatur und Anfangsgeschwindigkeit vₒ, sowie die Abweichung der tatsächlichen Geschützstreuung von der mittleren Geschützstreuung.

Vorzugsweise weist die Anlage eine Anzeigeeinrichtung auf, um die Schussfehler bzw. die fiktiven Schussfehler anzuzeigen.

Am günstigsten ist es, wenn die Anzeigeeinrichtung mehrere Anzeigeeinheiten umfasst, damit möglichst jedem Geschütz und jedem Feuerleitgerät eine Anzeigeeinheit zugeordnet werden kann.

Der Lerneffekt für die Geschützbedienungsmannschaften ist, wie schon erwähnt, natürlich am besten, wenn die Anlage so ausgerüstet ist, dass sie Echtzeit-Geräte und mindestens Quasi-Echtzeit-Geräte zur Ermittlung und zur Anzeige der Schussfehler enthält.

Vorzugsweise weist die Anlage ausserdem eine Speichereinheit auf, um die Schussfehler zusammen mit weiteren Daten zu speichern.

Es hat sich gezeigt, dass es günstig ist, neben den Einrichtungen zur sofortigen Anzeige der Schussfehler an die Geschützbedienungsmannschaften eine Ausgabeeinrichtung zum Ausgeben von Papierkopien mindestens eines Teils der angezeigten und ggfs. weiterer Daten vorzusehen.

Zur technischen Steuerung der Anlage ist vorzugsweise eine Bedienungseinrichtung vorhanden, an welcher jeweils erforderliche Daten über ein Eingabegerät eingegebn werden können. Im allgemeinen ist an der Bedienungseinrichtung eine weitere Anzeigeeinheit vorhanden.

Bei der Verwendung der neuen Anlage werden sowohl die fiktiven Schussfehler der inaktivierten wie auch die tatsächlichen Schussfehler der nicht inaktivierten Geschütze dargestellt, und zwar passagenweise und unter Darstellung zusätzlicher Daten, welche mindestens das Geschütz und die Flugpassage definieren.

Die Darstellung aller Angaben kann in graphischer oder numerischer Weise erfolgen; am günstigsten ist eine kombinierte Darstellung. Die Darstellungen für die aktivierten und die inaktivierten Geschütze sind unterschiedlich.

Die Verwendung der Anlage zeitigt optimale Ergebnisse, wenn einerseits die Schussfehler und die weiteren Daten on-line auf Monitoren unmittelbar nach der Abgabe der Schüsse dargestellt werden und anderseits die gleiche oder eine ähnliche Darstellung auch auf Papierkopien erfolgt, welche für eine spätere Kritik der Schiessübung zur Verfügung stehen.

Verbesserte Möglichkeiten der Verwendung der neuen Anlage ergeben sich, wenn eine automatische Bewertung und Darstellung der Schiessfehler stattfindet und nicht nur die Schussfehler als Salvenbilder dargestellt werden. Das Ergebnis der Bewertung kann zu statistischen Zwecken über die Ausbildung der Geschützmannschaften dienen und auch als Grundlage dazu benützt werden, die Auswahl der zu inaktivierenden Geschütze zu steuern, in dem Sinne, dass die Geschütze gut qualifizierter Geschützbedienungsmannschatten während eines bestimmten Übungsvorgangs inaktiviert werden, wenn eine genügende Anzahl von Schüssen mit geringen Schussfehlern abgegeben wurde.

Im folgenden wird die Erfindung anhand von Ausführungsbeispielen und mit Bezug auf die Zeichnung ausführlich beschrieben. Es zeigt:
- **Fig. 1**: eine erste Anlage nach der Erfindung, zum Direktzielschiessen, in einem vereinfachten Schaubild;
- **Fig.2**: das Prinzip des Spiegelschiessens, in einem Schaubild;
- **Fig. 3**: eine zweite Anlage nach der Erfindung, zum Versetztzielschiessen, in einem vereinfachten Schaubild;
- **Fig. 4**: eine Bilderfassungseinheit, in einem Schaubild;
- **Fig. 5**: eine Anzeigeeinheit, in einem Schaubild;
- **Fig. 6**: eine erfindungsgemässe Anlage in einer schematischen, vereinfachten Darstellung; und
- **Fig. 7A-7C**: drei Beispiele von Darstellungen von Richt- bzw. Schussfehlern.

In **Fig. 1** sind ein Flugziel **10** und zwei Geschütze **12, 12'** dargestellt, welche zum Beschiessen des Flugzieles **10** mittels Projektilen, von denen nur ein Projektil **16** dargestellt ist, bestimmt sind. Im vorliegenden Fall soll das Flugziel **10** ein Schleppsack sein, so dass im Direktzielverfahren geschossen wird. Zur Vereinfachung der Beschreibung wird vorerst davon ausgegangen, dass die Anlage nur die beiden Geschütze **12, 12'** aufweist und dass kein Feuerleitgerät vorgesehen ist, obwohl in Wirklichkeit im allgemeinen eine Vielzahl von gleichen oder unterschiedlichen Geschützen, bei modernen Waffensystemen praktisch immer mit Feuerleitgeräten, an einer Schiessübung beteiligt ist, einerseits um den durch die Bereitstellung des Flugzieles entstehenden Aufwand möglichst gut auszunutzen und anderseits, um die Schiessübung möglichst wirklichkeitsnah zu gestalten, da ja im Ernstfall wenn möglich auch mehrere Geschütze gleichzeitig eingesetzt werden. Bei den Geschützen kann es sich auch um Geschütze von Flabpanzern handeln, die aus festen Stellungen schiessen.

Jedes Geschütz **12, 12'** weist eine fernsteuerbare Inaktivierungseinrichtung auf. Als inaktiviertes Geschütz wird im folgenden mit das mit **12'** bezeichnete Geschütz betrachtet, obwohl es sich konstruktiv vom aktiven Geschütz **12** nicht unterscheidet und abwechselnd jedes der Geschütze **12, 12'** inaktiviert werden kann. Durch ferngesteuerte Betätigung der Inaktivierungseinrichtung erfolgt also die Inaktivierung des Geschützes **12'**. Wenn die Geschützbedienungsmannschaft, welcher die Inaktivierung ihres Geschützes nicht bekannt ist, dann einen Schuss oder eine Garbe in üblicher Weise auslöst, wird kein Projektil das Geschütz **12'** verlassen.

Wie schon erwähnt, wird zur Vereinfachung die Funktion der Anlage mit nur einem Projektil **16** beschrieben, obwohl in Wirklichkeit im allgemeinen nicht Einzelschüsse sondern Garben abgegeben werden. Die Anlage kann aber auch verwendet werden, wenn Lenkgeschosse oder Raketen verschossen werden. Häufig verwendete Projektile sind zerlegbare Projektile, wobei der Zeitpunkt der Zerlegung fest, fest einstellbar oder gesteuert einstellbar sein kann. Im allgemeinen ist die Anlage zum Verschiessen von Leuchtspurmunition ausgebildet, da es dadurch möglich wird, mit einer Videokamera anstelle einer teureren FLIR-Kamera zu arbeiten.

Die Anlage umfasst gemäss **Fig. 1** eine Bilderfassungseinrichtung; diese wird durch zwei in gegenseitigem Abstand angeordnete Bilderfassungseinheiten **14.1, 14.2** gebildet, von welchen eine in **Fig. 4** genauer dargestellt ist. Die Bilderfassungseinheiten **14.1, 14.2** sind auf einen das Flugziel **10** und das Projektil **16** enthaltenden Winkelraumbereich **P** gerichtet und dienen zur Aufnahme von Bildfolgen bzw. eines Filmes des Winkelraumbereichs **P** mit dem Flugziel **10** und dem vom Geschütz **12** abgefeuerten Projektil **16** und zur Feststellung der jeweiligen Lage des Bildes. Jede der Bilderfassungseinheiten **14.1, 14.2** besitzt zu diesem Zweck einen Sensorteil mit einer Kamera als Sensor und ein Positionsmessgerät in der Art eines Theodoliten, der ein Winkelpaar, üblicherweise einen Azimutwinkel in einer Horizontalebene und einen Elevationswinkel feststellt. Die Kamera und das Positionsmessgerät der Bilderfassungseinheiten **14.1, 14.2** sind synchronisiert, das heisst, dass jeweils im gleichen Zeitpunkt ein Bild aufgenommen und die entsprechende Lage des aufgenommenen Bildes durch die Messung des erwähnten Azimut- und Elevationswinkels erfasst wird. Die Kamera ist eine Videokamera, kann aber je nach Munition und Sichtverhältnissen durch eine FLIR-Kamera ersetzt werden.

Während beim oben mit Bezug auf **Fig. 1** beschriebenen Direktzielschiessen das Flugziel **10** selbst, in Form eines Schleppsackes oder ggfs. einer Drohne, zu treffen ist, ist beim Versetztzielschiessen bzw. Spiegelschiessen das Flugziel **10** ein fiktives Ziel, nämlich das Spiegelbild eines Flugzieles **10',** welch letzteres im allgemeinen ein reguläres Kampfflugzeug ist, zu beschiessen. Dieses echte Flugziel **10'** befindet sich in einem Winkelraumbereich **P'** und wird für die Geschützbedienungsmannschaft gespiegelt, beispielsweise in ein Beobachtungsgerät, mit welchem die Geschützbedienungsmannschaft den spiegelbildlich gegenüberliegenden Winkelraumbereich **P**, in den geschossen wird, beobachtet. Das Prinzip des Spiegelschiessens ist in **Fig. 2** dargestellt und bedarf keiner weiteren Erläuterungen. Beim Direktzielschiessen sind, wie weiter oben erläutert, zwei Bilderfassungseinheiten **14.1, 14.2** vorgesehen, die beide in denjenigen Luftraumbereich **P** gerichtet sind, in welchem sich das Flugziel **10** und im relevanten Zeitintervall auch das Projektil **16** befinden, und sie sind für die Erfassung der Bilder und Lagen sowohl des Flugzieles **10** wie auch des Projektils **16** zuständig. Beim Versetztziel- bzw. Spiegelschiessen gemäss **Fig. 3,** in welcher kein zweites Geschütz dargestellt ist, ist dies nicht der Fall; dort müssen, weil sich das echte Flugziel **10'** und das Projektil **16** in einander gegenüberliegenden Luftraumbereichbereichen **P'** und **P** befinden, zwei zusätzliche Bilderfassungseinheiten **14.3, 14.4** vorhanden sein. Die Bilderfassungseinheiten **14.1, 14.2** sind dabei lediglich für das Projektil **16** zuständig, während die zusätzlichen Bilderfassungseinheiten **14.3, 14.4** für das echte, also nicht zu beschiessende Flugzeug **10',** jedoch nicht für das zu beschiessende, gespiegelte Flugziel **10** zuständig sind. Anlagen mit vier Bilderfassungseinheiten **14.1** bis **14.4** können ohne weiteres auch zum Direktzielschiessen verwendet werden; dabei werden die Bilderfassungseinheiten **14.3, 14.4** nicht notwendigerweise benützt.

Die in **Fig. 3** dargestellte Anlage weist im Gegensatz zur Anlage der **Fig. 1** ein Feuerleitgerät **18** auf. Das Detektieren und Verfolgen des Flugzieles **10** und das Auslösen des Schusses werden nicht visuell bzw. manuell durch die Geschützbedienungsmannschaft am Geschütz **12, 12'** vorgenommen, sondern das Geschütz **12, 12'** wird selbsttätig oder mit Unterstützung durch die Feuerleitgerätemannschaft vom Feuerleitgerät 18 gesteuert.

Die Bilderfassungseinheiten **14.1** bis **14.4** werden mit Hilfe eingegebener Daten zuerst auf die ungefähre Trefferposition eingewiesen, beispielsweise durch das Feuerleitgerät **18,** und anschliessend mit Daten zur Verfolgung des Flugziels **10'** gesteuert, welche durch die Bilderfassungseinheiten **14.3, 14.4** geliefert werden.

Die Bilderfassungseinheiten **14.1** bis **14.4** sind mit Vorteil mindestens bis zu jenem Zeitpunkt in Betrieb, in welchem das Projektil **16** die momentane Zielebene durchstösst; als Zielebene ist für die Anlage nach der Erfindung diejenige Ebene definiert, die sich senkrecht zur Visierlinie des Geschützes erstreckt und das Flugziel enthält. Zerlegbare Geschosse werden vorzugsweise mindestens bis zum Zeitpunkt ihrer Zerlegung verfolgt.

In der Folge wird mit Bezug auf **Fig. 6** beschrieben, wie aus den durch die Bilderfassungseinheiten **14.1** bis **14.4** festgestellten Daten der Schussfehler eines nicht inaktivierten Geschützes bestimmt und den Geschützbedienungsmannschaften angezeigt wird.

Unabhängig davon, ob zwei oder vier der Bilderfassungseinheiten **14.1** bis **14.2** im Einsatz sind, ist an jede der Bilderfassungseinheiten **14.1** bis **14.4** eine Bildverarbeitungseinheit **20.1 - 20.4** angeschlossen. Da es sich dabei um hochpräzise Einrichtungen, handelt, werden sie vorzugsweise nicht am Standort der Bilderfassungseinheiten **14.1** bis **14.4** sondern zentral an einem geschützten Ort installiert. Jede der Bildverarbeitungseinheiten **20.1** bis **20.4** dient dazu, aus den ihr von den angeschlossenen Bilderfassungseinheiten **14.1** bis **14.4** übermittelten Daten die jeweilige Lage des Projektils **16** bzw. des Flugziels **10** oder **10'** innerhalb des Bildes zu bestimmen. Die Bildverarbeitungseinheiten **20.1** bis **20.4** sind im allgemeinen Echtzeit-Geräte.

Mit den Bildverarbeitungseinheiten **20.1** bis **20.4** ist gemäss **Fig. 6** die erste Rechnereinheit **22.1** verbunden. Sie dient dazu, aus den von den Bildverarbeitungseinheiten gelieferten, das Flugziel **10** bzw. **10'** betreffenden Werten eine entsprechende zeitliche räumliche Flugbahn des Flugziels **10** bzw. **10'** zu berechnen. Dazu bedient man sich EDV-adaptierter Methoden der Triangulation. Die erste Rechnereinheit **22.1** kann auch die Steuerung der Bilderfassungseinheiten **14.1** bis **14.4** und der Bildverarbeitungseinheiten **20.1** bis **20.4** übernehmen; mindestens in den Fällen, in denen die erste Rechnereinheit **22.1** Einheiten steuert, welche Echtzeit-Einrichtungen sind, ist auch die erste Rechnereinheit **22.1** eine Echtzeit-Rechnereinheit. Im weiteren dient die erste Rechnereinheit **22.1** auch dazu, die das Projektil **16** betreffenden Daten der Bildverarbeitungseinheiten einer zweiten Rechnereinheit **22.2** zu übermitteln.

In der zweiten Rechnereinheit **22.2** werden aus den das Projektil **16** betreffenden Daten der Bildverarbeitungseinheiten zwei zeitliche ebene Flugkurven des Projektils **16** und aus diesen eine zeitliche räumliche Flugbahn des Projektils **16** berechnet; dann werden die ermittelten zeitlichen räumlichen Flugbahnen des Flugzieles **10** bzw. **10'** und des Projektils **16** verglichen, wobei beim Versetztzielschiessen die gespiegelte Anordnung des fiktiven Flugzieles **10** relativ zum den von den Bilderfassungseinheiten **14.3, 14.4** aufgenommenen Daten des Flugzieles **10'** zu berücksichtigen ist. Die zweite Rechnereinheit **22.2** ist im allgemeinen eine Quasi-Echtzeit-Rechnereinheit.

Der minimale Abstand der zeitlichen räumlichen Flugbahnen des Flugzieles **10** oder **10'** und des Projektils **16** entspricht dem Schussfehler.

Nach der Ermittlung der Schussfehler der aktiven Geschütze **12** werden die letzteren den jeweiligen Geschützbedienungsmannschaften angezeigt bzw. rückgemeldet. Zu diesem Zweck ist jedem Geschütz **12** und ggfs. jedem Feuerleitgerät **18** eine Anzeigeeinheit **24** zugeordnet, deren Ausbildung aus **Fig. 5** ersichtlich ist. Der Anzeigeeinheit **24** ist im vorliegenden Ausführungsbeispiel eine Zielzuweisungseinheit **24'** zugeordnet, so dass für die Bedienung und Ueberwachung der beiden Geräte nur eine Person eingesetzt werden muss. Die Anzeige erfolgt vorzugsweise on-line. Alle Anzeigeeinheiten **24** sind hardwaremässig gleich aufgebaut. Sie sind als intelligente Terminals konzipiert und übernehmen auch die Berechnung der Richtfehler der Geschütze **12.** Ferner beinhalten sie die Verbindungsstellen zwischen den Feuerleitgeräten **18,** den Geschützen **12** und einem allgemeinen Kommunikationsnetzwerk. An jeder Anzeigeeinheit **24** eines Geschützes **12** oder einer Feuerleitstelle **18** bleiben die Ergebnisse, die während einer Flugpassage erzielt wurden, abrufbar, bis die nächste Flugpassage stattfindet.

Die Ermittlung des Schussfehlers der inaktivierten Geschütze **12'** erfolgt in entsprechender Weise, mit dem Unterschied, dass anstelle der durch die Bilderfassungseinheiten **14.1, 14.2,** die Bildverarbeitungseinheiten **20.1, 20.2** und die zweite Rechnereinheit **22.2** gelieferten echten zeitlichen räumlichen Flugbahnen der echten Projektile **16** eine Registrierungseinheit den Richtvorgang und die Richtwerte des inaktiven Geschützes **12'** registriert. Aus den Werten, die durch die Lage des Geschützrohres im Moment des fiktiven Abschusses bestimmt werden, erfolgt dann in einer weiteren Rechnereinheit, welche in aus Bedineungsgründen im Bereich einer noch zu beschreibenden Anzeigeeinheit **24** angeordnet ist, die Berechnung einer fiktiven Flugbahn. Vorteilhafterweise wird nicht eine rein ballistische Berechnung unter Berücksichtigung von Luftdruck und Temperatur durchgeführt, sondem es werden weitere Einflussgrössen, insbesondere Windrichtung und -stärke, einbezogen.

Der fiktive Schussfehler wird schliesslich in analoger Weise wie der echte Schussfehler bestimmt, indem die tatsächliche Flugbahn des Flugziels **10** bzw. **10'** mit der fiktiven Flugbahn des nicht verschossenen Projektils des inaktivierten Geschützes **12'** verglichen wird, um den fiktiven Minimalabstand zwischen dem echten Flugziel **10** bzw. **10'** und dem fiktiven Projektil zu bestimmen.

Zur Bedienung der Anlage ist eine Bedienungseinrichtung **26** vorgesehen, welche eine erste Bedienungseinheit **26.1** für die erste Rechnereinheit **22.1** und eine zweite Bedienungseinheit **26.2** für die zweite Rechnereinheit **22.2** besitzt. Die Bedienungseinheiten **26.1, 26.2** umfassen Bedienpulte mit Eingabegeräten, und jeder Bedienungseinheit **26.1, 26.2** ist im weiteren die bereits erwähnte Anzeigeeinheit **24** zugeordnet. Vorzugsweise können auf diesen Anzeigeeinheiten **24** wahlweise die verschiedene Geschütze oder Feuerleitgeräte einer Batterie betreffenden Daten abgerufen werden.

Zur zentralen Leitung und Überwachung der Schiessübungen ist schliesslich eine übergeordnete Kontrollstelle **28** vorgesehen. Dabei handelt es sich ausdrücklich um eine für den Lehrbetrieb im Zusammenhang mit der erfindungsgemässen Anlage einsetzbare Kontrollstelle und nicht um eine militärische Befehlsstelle, wie sie im Ernstfall für das Schiessen mit den Geschützen zuständig wäre. Aus praktischen Gründen empfiehlt es sich, bei stationären Anlagen die Kontrollstelle **28** an einem Ort mit guter Übersicht, beispielsweise auf einem Turm, anzuordnen. Besonders vorteilhaft ist es, die Bedienungseinrichtung **26** in die Kontrollstelle **28** zu integrieren. In jedem Fall ist die Kontrollstelle mit einem Terminal zur Eingabe der für die Durchführung der Schiessübung notwendigen Daten und mit einer Anzeigeeinheit **24** ausgerüstet. Zu den Aufgaben der Kontrollstelle **28** gehört die Eingabe der Daten, welche die Flugpassagen und die feuernden Geschütze **12** bezeichnen. Ausserdem ist die Kontrollstelle **28** zuständig für die Einhaltung aller Sicherheitsmassnahmen, also beispielsweise für die Feuerfreigabe oder für Feuersperren, wenn sich beispielsweise wider Erwarten Flugkörper wie andere militärische oder zivile Flugzeuge als die geplanten Flugziele **10** in Luftraumbereich **P** befinden. Schliesslich obliegt der Kontrollstelle **28** auch die Steuerung des Flugzieles **10** bzw. **10',** und ggfs. mehrerer Flugziele, entweder - bei Flugzeugen - in Form von Anweisungen an den Piloten oder - bei Drohnen - in Form der Steuerung derselben.

Insbesondere ist die Kontrollstelle so ausgebildet, dass sie die Inaktivierung einzelner Geschütze **12** vornimmt.

Wie schon erwähnt und in **Fig. 6** dargestellt, sind die verschiedenen Komponenten der Anlage durch ein Kommunikationsnetzwerk verbunden, welches auch einen Kommunikationsrechner **22.3** der Rechnereinrichtung enthält, welche somit die drei Rechnereinheiten **22.1, 22.2** und **22.3** umfasst. Ein erster Kommunikationsteil ist durch strichpunktierte Linien dargestellt und verbindet die drei Rechnereinheiten **22.1, 22.2, 22.3.** Ein zweiter Kommunikationsteil ist durch Doppellinien dargestellt und stellt die Verbindungen zwischen dem Kommunikationsrechner **22.3,** den Anzeigeeinheiten **24,** den Geschützen **12** und den Feuerleitgeräten **18** her. Ein dritter Kommunikationsteil ist durch ausgezogene Linien dargestellt und umfasst alle übrigen Verbindungen. Als Leiter werden geeignete herkömmliche wie auch Lichtleiter verwendet. Leiterlose Übermittlungswege werden durch gestrichelte Linien und die Flugbahn des Projektils **16** durch eine gepunktete Linie dargestellt.

Durch einen gestrichelten Rahmen sind in **Fig. 6** diejenigen Komponenten der Anlage zusammengefasst, die als Auswerteinrichtung **A** bezeichnet werden. Die Auswerteinrichtung **A** kann dezentral ausgebildet sein. Neben den bereits beschriebenen Komponenten umfasst die Auswerteinrichtung **A** auch eine Ausgabeeinrichtung **30** zur Erstellung und Ausgabe von Papierkopien der anzeigbaren und ggfs weiterer Daten.

Die **Fig. 7A -7C** zeigen Beispiele von Darstellungen auf Papierkopien wie sie aber auch auf Monitoren der Anzeigeeinheiten visualisiert werden können. In Fig. **7A** sind in einem Koordinatennetz ein Flugziel in Deltaform sowie eine Vielzahl von Projektilen einer Salve als Sterne dargestellt. Der Schwerpunkt der Projektile ist durch einen kleinen scharzen Kreis an der in **Fig. 7A** links liegenden Delta-Flügelspitze wiedergegeben.

**Fig. 7B** zeigt eine entsprechende Darstellung beim Kaltschiessen, wobei wiederum das Flugziel **10** in Deltaform, fiktive Projektile **16'** als Sterne und deren Schwerkunkt als Kreis **C** erkennbar sind. Ein grosser Kreis **C'** deutet den Bereich an, innerhalb welchem ein gewisses Mass an Trefferwahrscheinlichkeit erreicht wird.

**Fig. 7C** zeigt den zeitlichen Verlauf der Richtwerte, wobei die Kurven die Abweichung der Richtwerte vom Idealwert darstellen. Die obere Kurve betrifft das Azimut, die untere die Elevation. Der Zeitpunkt der Schussabgabe ist mit **F** bezeichnet.

Zum Abschluss sei noch darauf hingewiesen, dass die oben beschriebenen Ausführungen der Erfindung nur eine sehr geringe Auswahl an Beispielen darstellen und dass insbesondere jedes der verwendeten Geräte ein Echtzeit- oder ein Quasi-Echtzeit- Gerät sein kann.

## Patentansprüche

1. Verfahren zur Ausbildung von Geschützbedienungsmannschaften an mindestens zwei Geschützen (**12, 12'**), wobei jedes Geschütz (**12, 12'**) auf ein Ziel, insbesondere ein Flugziel (**10, 10'**) gerichtet wird, und anschliessend bei jedem Geschütz (**12, 12'**) eine Schussauslösevorrichtung betätigt wird, **dadurch gekennzeichnet,** dass vor der Betätigung der Schussauslösevorrichtung wahlweise mindestens eines der Geschütze (**12'**) durch eine geschütz-externe Kommandostelle (**28**) ferngesteuert inaktiviert wird, um die Abgabe von Projektilen (**16**) bei der Betätigung der Schussauslösevorrichtung zu verhindern, wodurch den Geschützbedienungsmannschaften im Moment des Richtens und des Auslösens des Schusses noch nicht bekannt ist, ob ihr Geschütz inaktiviert ist oder aktiv bleibt, wobei wenigsten ein Geschütz feuert.

2. Verfahren nach Patentanspruch 1,
**dadurch gekennzeichnet,**
- dass das Ziel ein Flugziel (**10, 10'**) ist, dessen zeitliche Flugbahn bestimmt wird,
- dass die zeitliche Flugbahn des vom nicht inaktivierten Geschütz (**12**) abgegangen Projektils (**16**) bestimmt wird,
- dass die Richtlage des inaktivierten Geschützes (**12'**) im Moment der Betätigung der Schussauslösevorrichtung registriert und daraus eine fiktive Flugbahn eines fiktiven Projektilsbestimmt wird,
- dass die Flugbahnen des Flugzieles (**10, 10'**) und des vom nicht inaktivierten Geschütz (**12**) abgeschossenen Projektils (**16**) verglichen und daraus der als Schussfehler des nicht inaktivierten Geschützes (**12**) definierte Minimalabstand zwischen dem Flugziel (**10, 10'**) und dem Projektil (**16**) ermittelt wird, und-
- dass die Flugbahn des Flugzieles (**10, 10'**) und die fiktive Flugbahn des fiktiven Projektils verglichen und daraus der als fiktiver Schussfehler des inaktivierten Geschützes (**12'**) definierte Minimalabstand zwischen dem Flugziel (**10, 10'**) und dem fiktiven Projektil (**16'**) ermittelt wird.

3. Verfahren nach Patentanspruch **2,**
**dadurch gekennzeichnet,**
dass der Schussfehler des nicht inaktivierten Geschützes (**12**) und der fiktive Schussfehler des inaktivierten Geschützes (**12'**) im der Nähe der jeweiligen Geschütze (**12, 12'**) angezeigt werden.

4. Verfahren nach mindestens einem der Patentansprüche **1** bis **3,**
**dadurch gekennzeichnet,**
dass die Bestimmung des Schussfehlers Echtzeit-Verfahrensschritte und/oder Quasi-Echtzeit-Verfahrensschritte umfasst und dass die Anzeige der Schussfehler in Quasi-Echtzeit erfolgt.

5. Anlage zur Ausbildung von Geschützbedienungsmannschaften an mindestens zwei Geschützen (**12**, **12'**) nach dem Verfahren von Anspruch 1, dass jedes Geschütz (**12, 12'**) eine durch eine geschütz-externe Kommandostelle (**28**) betätigbare fernsteuerban Inaktivierungseinrichtung besitzt,
**dadurch gekennzeichnet,** dass
deren Betätigung beim Geschütz (**12, 12'**) nicht feststellbar ist, um eine durch Betätigung einer Schussauslösungseinrichtung verursachbare Abgabe eines Projektils (**16**) zu verhindern wodurch den Geschützbedienungsmannschaften im Moment des Richtens und des Auslösens des Schusses noch nicht bekannt ist, ob ihr Geschütz inaktiviert ist oder aktiv bleibt, wobei wenigsten ein Geschütz feuert.

6. Anlage nach Patentanspruch **5,**
**dadurch gekennzeichnet,**
dass sie umfasst
- eine Bilderfassungseinrichtung (**14.1** bis **14.4**) zum Erfassen einer Folge von Bildern mit dem Flugziel (**10, 10'**) und dem Projektil (**16**),
- eine Bildverarbeitungseinheit (**20.1** bis **20.4**) zum Bestimmen der Lage des Flugzieles (**10, 10'**) bzw. des Projektils (**16**) innerhalb des Bildes,
- eine erste Rechnereinheit (**22.1**) zur Berechnung einer zeitlichen räumlichen Flugbahn des Flugziels (**10, 10'**),
- eine zweite Rechnereinheit (**22.2**) zur Berechnung einer zeitlichen räumlichen Flugbahn des Projektils (**16**) und zur Feststellung des als Schussfehlers des nicht inaktivierten Geschützes (**12**) definierten Minimalabstandes zwischen dem Flugziel (**10, 10'**) und dem Projektil (**16**),
- eine Registriereinrichtung zur Registrierung des Ergebnisses des Richtens des inaktivierten Geschützes (**12'**),
- eine weitere Rechnereinheit (**24**) zur Berechnung einer fiktiven zeitlichen räumlichen Flugbahn eines fiktiven Projektils des inaktivierten Geschützes. (**12'**) aus dem registrierten Ergebnis des Richtens dieses Geschützes (**12'**) und zum Vergleichen der zeitlichen, räumlichen Flugbahn des Flugzieles (**10, 10'**) mit der fiktiven zeitlichen räumlichen Flugbahn des fiktiven Projektils zur Feststellung des als Schussfehler des inaktivierten Geschützes (**12'**) definierten Minimalabstandes zwischen dem Flugziel (**10, 10'**) und dem fiktiven Projektil.

7. Anlage nach mindestens einem der Patentansprüche **5** bis **6,**
**dadurch gekennzeichnet,**
dass sie eine an die,zweite Rechnereinheit (**22.2**) angeschlossene Anzeigeeinrichtung (**24**). zur Anzeige der Schussfehlers des Geschützes (**12, 12'**) aufweist.

8. Anlage nach mindestens einem der Patentansprüche **5** bis **7,**
**dadurch gekennzeichnet,**
dass die Anzeigeeinrichtung eine Anzeigeeinheit (**24**) bei jedem Geschütz (**12, 12'**) aufweist, zur Anzeige des Schussfehlers und ggfs. weiterer Daten.

9. Anlage nach mindestens einem der Patentansprüche **5** bis **8**,
**dadurch gekennzeichnet,**
dass die Rechnereinrichtung als Echtzeit-Geräte ausgebildete Rechnereinheiten (**22.1, 22.3**) und als Quasi-Echtzeit-Geräte ausgebildete Rechnereinheiten (**22.2, 24'**) aufweist, und dass die Anzeigeeinrichtung (**24**) eine Quasi-Echtzeit-Einrichtung ist..

10. Anlage nach mindestens einem der Patentansprüche **5** bis **9,**
**dadurch gekennzeichnet,**
dass die Rechnereinheit (**22.1, 22.2, 22.3**) eine Speichereinheit umfasst, um die ermittelten bzw. angezeigten Schussfehlerzu speichern.

11. Anlage nach mindestens einem der Patentansprüche **5** bis **10**,
**dadurch gekennzeichnet,**
dass sie eine Ausgabeeinrichtung (**30**) zur Ausgabe von Papierkopien mindestens eines Teils der anzeigbaren und ggfs. weiterer Daten umfasst.

12. Anlage nach mindestens einem der Patentansprüche **5** bis **11,**
**dadurch gekennzeichnet,**
dass sie eine Bedienungsstation (**26.1, 26.2**) zur Eingabe von Daten umfasst.

13. Verwendung der Anlage nach mindestens einen der Patentansprüche **5** bis **12**,
**dadurch gekennzeichnet,**
dass ermittelte Schussfehler jedes inaktivierten Geschützes (**12'**) und/oder jedes nicht inaktivierten Geschützes (**12'**) passagenweise zusammen mit weiteren Daten, welche mindestens die Flugpassage und das Geschütz definieren, dargestellt werden.

14. Verwendung nach Patentanspruch **13**,
**dadurch gekennzeichnet,**
dass die Darstellung der Daten in grafischer und/oder numerischer Weise stattfindet.

15. Verwendung nach mindestens einem der Patentansprüche **13** bis **14,**
**dadurch gekennzeichnet,**
dass die Darstellung der Daten auf einem Bildschirm und oder einer Papierkopie erfolgt.

16. Verwendung nach mindestens einem der Patentansprüche **13** bis **15,**
**dadurch gekennzeichnet,**
dass die Daten eine durch eine Bewertungsrechnereinheit ermittelte Bewertung des Schussfehlers und ggfs. des Richtverhaltens enthalten.

## Claims

1. Method for training gun crew teams on at least two guns (12, 12'), each gun (12, 12') being aimed at a target, more particularly an airborne target (10, 10'), and a round firing device subsequently being actuated in the case of each gun (12, 12'),
**characterised in that** prior to the actuation of the round firing device at least one of the guns (12'), as required, is rendered inactive in a remote manner from a control point (28) external to the gun, in order to prevent projectiles (16) from being discharged during the actuation of the round firing device, with the result that at the moment of taking aim and of firing the round the gun crew teams do not yet know whether their gun has been inactivated or is still active, and at least one gun fires.

2. Method according to claim 1, **characterised in that**
- the target is an airborne target (10, 10') whose temporal trajectory is ascertained,
- the temporal trajectory of the projectile (16) discharged by the gun (12) that has not been inactivated is ascertained,
- the aiming position of the inactivated gun (12') is recorded at the moment when the round firing device is actuated and a fictive trajectory of a fictive projectile is ascertained therefrom,
- the trajectories of the airborne target (10, 10') and of the projectile (16) fired from the gun (12) that has not been inactivated are compared and the minimum distance between the airborne target (10, 10') and the projectile (16), defined as the firing error of the gun (12) that has not been inactivated, is determined therefrom, and
- the trajectory of the airborne target (10, 10') and the fictive trajectory of the fictive projectile are compared and from that is determined the minimum distance between the airborne target (10, 10') and the fictive projectile (16'), defined as the fictive firing error of the inactivated gun (12').

3. Method according to claim 2, **characterised in that** the firing error of the gun (12) that has not been inactivated and the fictive firing error of the inactivated gun (12') are displayed in the vicinity of the respective guns (12, 12').

4. Method according to at least one of claims 1 to 3,
**characterised in that** the procedure of ascertaining the firing error comprises real-time process steps and/or quasi-real-time process steps and that the firing errors are displayed in quasi-real-time.

5. Installation for training gun crew teams on at least two guns (12, 12') according to the method claimed in claim 1, each gun (12, 12') having an inactivation system which is adapted to be remote-controlled and to be actuated from a control point (28) external to the gun,
**characterised in that** the actuation of said inactivation system cannot be detected at the gun (12, 12'), in order to prevent a projectile (16) from being discharged in a manner attributable to actuation of a round firing device, with the result that at the moment of taking aim and of firing the round the gun crew teams do not yet know whether their gun has been inactivated or is still active, and at least one gun fires.

6. Installation according to claim 5, **characterised in that** it comprises
- an imaging device (14.1 to 14.4) for capturing a series of images showing the airborne target (10, 10') and the projectile (16),
- an image processing unit (20.1 to 20.4) for ascertaining the position respectively of the airborne target (10, 10') and of the projectile (16) within the image,
- a first computer unit (22.1) for calculating a temporal and spatial trajectory of the airborne target (10, 10'),
- a second computer unit (22.2) for calculating a temporal and spatial trajectory of the projectile (16) and for establishing the minimum distance, defined as the firing error of the gun (12) that has not been inactivated, between the airborne target (10, 10') and the projectile (16),
- a recording device for recording the result of aiming the inactivated gun (12'),
- a further computer unit (24) for calculating a fictive temporal and spatial trajectory of a fictive projectile of the inactivated gun (12') from the recorded result of aiming said gun (12') and for comparing the temporal, spatial trajectory of the airborne target (10, 10') with the fictive temporal and spatial trajectory of the fictive projectile to establish the minimum distance, defined as the firing error of the inactivated gun (12'), between the airborne target (10, 10') and the fictive projectile.

7. Installation according to at least one of claims 5 and 6, **characterised in that**
it incorporates a display device (24) linked to the second computer unit (22.2), for displaying the firing error of the gun (12, 12').

8. Installation according to at least one of claims 5 to 7, **characterised in that**
the display device incorporates a display unit (24) in the case of each gun (12, 12'), for displaying the firing error and additional data if appropriate.

9. Installation according to at least one of claims 5 to 8, **characterised in that**
the computer device incorporates computer units (22.1, 22.3) in the form of real-time machines and computer units (22.2, 24') in the form of quasi-real-time machines, and that the display device (24) is a quasi-real-time device.

10. Installation according to at least one of claims 5 to 9, **characterised in that** the computer unit (22.1, 22.2, 22.3) includes a memory unit in order to store the firing errors that have been determined and/or displayed.

11. Installation according to at least one of claims 5 to 10, **characterised in that** it includes an outputting device (30) for outputting hard copy of at least some of the data capable of display, as well as additional data where appropriate.

12. Installation according to at least one of claims 5 to 11, **characterised in that** it includes an operator's station (26.1, 26.2) for the entry of data.

13. Use of the installation according to at least one of claims 5 to 12, **characterised in that** firing errors determined in respect of each inactivated gun (12'), and/or of each gun (12) that has not been inactivated, are represented passage by passage together with additional data defining at least the air passage and the gun.

14. Use according to claim 13, **characterised in that** the data are represented graphically and/or numerically.

15. Use according to at least one of claims 13 to 14,
**characterised in that** the data are represented on a screen and/or hard copy.

16. Use according to at least one of claims 13 to 15,
**characterised in that** the data contain an evaluation, determined by an evaluating computer unit, of the firing error and, if appropriate, of the aiming behaviour.

## Revendications

1. Procédé de formation de servants de pièces sur au moins deux pièces (**12,12'**) d'artillerie, chaque pièce (**12,12'**) étant dirigée sur une cible, plus particulièrement une cible aérienne (**10,10'**), et un dispositif de déclenchement de tir étant ensuite actionné pour chaque pièce (**12,12'**),
**caractérisé en ce que**
avant l'actionnement du dispositif de déclenchement de tir, on peut choisir d'inactiver au moins l'une des pièces (**12'**), de façon télécommandée, à l'aide d'un poste de commande (**28**) externe à la pièce, afin d'empêcher l'émission de projectiles (**16**) lors de l'actionnement du dispositif de déclenchement de tir, de sorte que les servants de pièces ne savent pas encore, au moment du réglage et du déclenchement du tir, si leur pièce est inactivée ou demeure activée, au moins l'une des deux pièces faisant ainsi feu.

2. Procédé conforme à la revendication **1**,
**caractérisé en ce que**
- la cible est une cible aérienne (**10,10'**) dont la trajectoire temporelle est déterminée,
- on détermine la trajectoire temporelle du projectile (**16**) émis par la pièce (**12**) non inactivée,
- on enregistre la position de visée de la pièce inactivée (**12'**) au moment de l'actionnement du dispositif de déclenchement de tir, à partir de laquelle on détermine la trajectoire fictive d'un projectile fictif,
- on compare les trajectoires de la cible aérienne (**10,10'**) et du projectile (**16**) tiré par la pièce (**12**) non inactivée, et, à partir de cette comparaison, on calcule la distance minimale entre la cible aérienne (**10,10'**) et le projectile (**16**), définie comme l'erreur de tir de la pièce (**12**) non inactivée, et
- on compare la trajectoire de la cible aérienne (**10,10'**) et la trajectoire fictive du projectile fictif, et, à partir de cette comparaison, on calcule la distance minimale entre la cible aérienne (**10,10'**) et le projectile fictif (**16'**), définie comme l'erreur de tir fictive de la pièce (**12'**) inactivée.

3. Procédé conforme à la revendication **2,**
**caractérisé en ce que**
on affiche, à proximité de chaque pièce (**12,12'**), l'erreur de tir de la pièce non inactivée (**12**) et l'erreur de tir fictive de la pièce inactivée (**12'**).

4. Procédé conforme à au moins l'une des revendications **1** à **3,**
**caractérisé en ce que**
la détermination de l'erreur de tir comprend des opérations en temps réel et/ou des opérations en temps quasi-réel et que l'affichage des erreurs de tir se fait en temps quasi-réel.

5. Installation destinée à la formation de servants de pièces sur au moins deux pièces (**12,12'**) d'artillerie, conforme au procédé de la revendication **1,**
**caractérisée en ce que**
chaque pièce (**12,12'**) possède un dispositif d'inactivation commandable à distance, pouvant être actionné par un poste de commande (**28**) externe à la pièce et dont l'actionnement n'est pas contrôlable à la pièce (**12,12'**), destiné à empêcher l'émission d'un projectile (**16**) par suite de l'actionnement d'un dispositif de déclenchement de tir, de sorte que les servants de pièces ne savent pas encore, au moment du réglage et du déclenchement du tir, si leur pièce est inactivée ou demeure activée, au moins l'une des deux pièces faisant ainsi feu.

6. Installation conforme à la revendication **5,**
**caractérisée en ce que**
elle comprend
- un dispositif d'enregistrement d'images (**14.1** à **14.4**) destiné à enregistrer une série d'images avec la cible aérienne (**10,10'**) et le projectile (**16**),
- une unité de traitement des images (**20.1** à **20.4**) destinée à déterminer la position de la cible aérienne (**10,10'**) ou du projectile (**16**) à l'intérieur de l'image,
- un premier ordinateur (**22.1**) servant à calculer une trajectoire spatio-temporelle de la cible aérienne (**10,10'**),
- un deuxième ordinateur (**22.2**) servant à calculer une trajectoire spatio-temporelle du projectile (**16**) et à déterminer la distance minimale entre la cible aérienne (**10,10'**) et le projectile (**16**), définie comme l'erreur de tir de la pièce non inactivée (**12**),
- un dispositif d'enregistrement destiné à enregistrer le résultat du réglage de la pièce inactivée (**12'**),
- un autre ordinateur (**24**) servant à calculer une trajectoire spatio-temporelle fictive pour un projectile fictif de la pièce inactivée (**12'**), à partir du résultat enregistré du réglage de cette pièce (**12'**), et à comparer la trajectoire spatio-temporelle de la cible aérienne (**10,10'**) avec la trajectoire spatio-temporelle fictive du projectile fictif, dans le but de déterminer la distance minimale entre la cible aérienne (**10,10'**) et le projectile fictif, définie comme l'erreur de tir de la pièce inactivée (**12'**).

7. Installation conforme à au moins l'une des revendications **5** ou **6,**
**caractérisée en ce que**
elle comprend un dispositif d'affichage (**24**) raccordé au deuxième ordinateur (**22.2**), destiné à afficher les erreurs de tir de la pièce (**12,12'**).

8. Installation conforme à au moins l'une des revendications **5** à **7,**
**caractérisée en ce que**
le dispositif d'affichage est formé d'une unité d'affichage (**24**) pour chaque pièce (**12,12'**), destinée à afficher l'erreur de tir et, le cas échéant, d'autres données.

9. Installation conforme à au moins l'une des revendications **5** à **8,**
**caractérisée en ce que**
le dispositif informatique comprend des ordinateurs (**22.1,22.3**) fonctionnant en temps réel et des ordinateurs (**22.2,24'**) fonctionnant en temps quasi-réel, et que le dispositif d'affichage (**24**) fonctionne en temps quasi-réel.

10. Installation conforme à au moins l'une des revendications **5** à **9,**
**caractérisée en ce que** l'ordinateur (**22.1,22.2,22.3**) comporte une unité de stockage afin de mémoriser les erreurs de tir calculées et affichées.

11. Installation conforme à au moins l'une des revendications **5** à **10,**
**caractérisée en ce que**
elle comporte un dispositif de sortie (**30**) destiné à éditer des copies papier d'au moins une partie des données à afficher et, le cas échéant, des autres données.

12. Installation conforme à au moins l'une des revendications **5** à **11**,
**caractérisée en ce que**
elle comporte une unité de commande (**26.1,26.2**) destinée à la saisie des données.

13. Utilisation de l'installation conforme à au moins l'une des revendications **5** à **12,**
**caractérisée en ce que**
les erreurs de tir calculées de chaque pièce inactivée (**12**') et/ou de chaque pièce non inactivée (**12'**) sont temporairement représentées avec d'autres données, définissant au moins le passage aérien et la pièce.

14. Utilisation conforme à la revendication **13,**
**caractérisée en ce que**
la représentation des données est faite sous forme graphique et/ou numérique.

15. Utilisation conforme à au moins l'une des revendications **13** ou **14,**
**caractérisée en ce que**
les données sont présentées sur un écran et/ou sur une feuille de papier.

16. Utilisation conforme à au moins l'une des revendications **13** à **15,**
**caractérisée en ce que**
les données contiennent une évaluation de l'erreur de tir et, le cas échéant, du processus de visée, calculée par un ordinateur d'analyse.
